# FASCICULE DE BREVET EUROPEEN

(11) **EP 0 922 548 B1**
(45) Date de publication et mention de la délivrance du brevet: **03.04.2002**
(21) Numéro de dépôt: 97402921.7
(22) Date de dépôt: 03.12.1997
(51) Int. Cl.: B28B 7/24, B28B 7/10

(54) **Procédé de moulage de plaques fines de matériau coulable, notamment de plâtre, dispositif pour sa mise en oeuvre et produit obtenu**
Verfahren zum Herstellen von dünnen Platten aus einem giessbaren Material, insbesondere Gips, Vorrichtung zur Durchführung des Verfahrens und damit hergestelltes Produkt
Process for moulding thin panels from castable material, in particular plaster, device for carrying out the process and obtained product

(43) Date de publication de la demande: 16.06.1999
(73) Titulaire: S.A.R.L. Alpha Platre, 77270 Villeparisis (FR)
(72) Inventeur: Bergounhon, René, 93370 Montfermeil (FR)
(74) Mandataire: Jolly, Jean-Pierre

(56) Documents cités:
- EP-A- 0 161 374
- EP-A- 0 610 529
- FR-A- 2 513 562
- FR-A- 2 750 916

## Description

L'invention concerne un procédé de moulage de plaques fines de matériau coulable, notamment de plâtre, conforme au préambule de la revendication 1, un dispositif pour la mise en oeuvre du procédé et le produit obtenu.

On connaît les carreaux de plâtre à faces lisses utilisés notamment pour la réalisation de cloisons dans le bâtiment. Ces carreaux, relativement épais sont obtenus par moulage dans des empreintes de moule verticales, étant extraits par extrusion à la partie supérieure du moule à l'aide d'un poussoir agissant sur la section de la partie inférieure du carreau. Néanmoins, cette technique ne permet pas en raison de la pression d'extrusion sur la section inférieure du carreau d'obtenir des carreaux dont l'épaisseur est inférieure à 40 mm.

On connaît par EP-A-0 161 374 un procédé et dispositif pour mouler des plaques fines de plâtres, d'épaisseur inférieure à 40 mm, qui réalise une ouverture du moule, dans une faible proportion, de manière à libérer la pression de prise du matériau, qui se dilate à la solidification , sur le moule, et faciliter ainsi l'extrusion des plaques fines réalisées hors du moule. Néanmoins, cette technique ne peut empêcher que du matériau ne s'accumule au niveau de l'ouverture du moule gênant la fermeture dans une dimension précise reproductible du moule.

On connaît encore par EP-A-0 610 529 un procédé et dispositif de moulage de plaques fines de plâtre dont l'extrusion des plaques fines est effectuée au moins sur la section de deux plaques fines, dans une chambre de moulage partielle, de manière à limiter la pression d'extrusion sur la section de chacune des plaques moulées. Cette technique réduit effectivement la pression d'extrusion sur chacune des plaques, par exemple, dans la proportion de 50 % relativement à une plaque pour deux plaques moulées dans une chambre partielle de moulage, mais en raison de cette disposition de chambres de moulage partielles, elle rend difficile la répartition uniforme du matériau coulé dans les différentes chambres partielles de moulage. Par ailleurs, le matériau contenant généralement des fibres de verre, il est également difficile d'évacuer l'air introduit lors du mélange et retenu dans celui-ci par les fibres.

L'invention a pour but de remédier à ces inconvénients et propose un procédé de moulage de plaques fines de matériau coulable, notamment de plâtre, en prise de solidification avec dilatation au cours du moulage, dans des empreintes de moule d'une chambre de moulage, caractérisé en ce qu'il consiste à :
- recevoir dans la chambre de moulage ledit matériau coulé, dans un volume déterminé correspondant au moulage des dites empreintes de moule,
- vibrer le matériau coulé dans la chambre de moulage de façon à en évacuer l'air, et à en répartir parfaitement le niveau,
- former lesdites empreintes de moule au sein de la chambre de moulage,
- ceinturer ladite chambre de moulage pour lui permettre de résister sans déformation à la prise de solidification des plaques moulées, dans la durée de moulage, par exemple au moyen d'un cadre rigide externe translaté autour de la chambre du moulage,
- désserrer ledit ceinturage de chambre de moulage après moulage de façon à libérer lesdites empreintes de moule de la pression de moulage du matériau, et
- évacuer les empreintes de moule et le matériau moulé pour traitement ultérieur.

Ladite formation des empreintes de moule est réalisée de façon avantageuse au moyen de plaques intercalaires rigides, mobiles en translation et guidées à joint étanche à la partie inférieure de la chambre de moulage, les plaques intercalaires étant réparties de façon régulière parallèlement l'une à l'autre, dans la chambre de moulage, à faible distance l'une de l'autre.

Ledit cadre rigide externe constitue avantageusement avec les plaques intercalaires en position basse la chambre de moulage. Il est avantageusement monté en guidage roulant ou glissant relativement aux plaques intercalaires d'extrémité de la chambre de moulage (sur des roulements à rouleaux sur les plaques intercalaires d'extrémité), étant élevé en position de moulage et abaissé pour le démoulage. De cette façon, l'effort de translation du cadre pour désserrer la chambre de moulage, au démoulage, est réduit.

Au démoulage, le cadre rigide est translaté vers le bas, desserrant la chambre de moulage, et ensuite les plaques intercalaires sont descendues, glissant sans effort sur les plaques de matériau moulées maintenues dans la chambre de moulage.

La chambre de moulage est avantageusement à forme de bac rectangulaire, ouvert vers le haut, où le matériau à mouler est déversé (coulé), étant pourvue de lumières en son fond pour le passage étanche des plaques intercalaires formant empreintes de moule.

Cette chambre peut être pourvue de fonds de moule, pièces indépendantes, disposés entre les plaques intercalaires, ces fonds pouvant être montés mobiles pour l'évacuation des plaques de matériau moulées, au démoulage.

De façon avantageuse, les fonds de moule sont fixes, de sorte que les plaques moulées n'ont pas à être bougées au démoulage, les plaques intercalaires étant dégagées en translation sur le bas hors des plaques moulées, celles-ci étant alors maintenues au cours de ce dégagement.

Les plaques de matériau moulées sont avantageusement maintenues par un dispositif à pince mobile de manutention à prise sur le chant des plaques.

Le cadre rigide externe étant descendu vers le bas et de même les plaques intercalaires de moulage, au niveau des fonds de moule, la manutention des plaques moulées pourra être exécutée à faible distance en hauteur des fonds de moule et donc avec bénéfice dans la hauteur de manutention de ces plaques moulées.

L'invention concerne également le dispositif pour mettre en oeuvre le procédé de moulage défini précédemment et de même le produit obtenu.

Le dispositif selon l'invention pour le moulage de plaques minces de matériau coulable, notamment de plâtre, comporte essentiellement :
- une chambre de moulage apte à recevoir le matériau coulé, dans un volume déterminé correspondant au moulage des plaques à réaliser,
- un dispositif vibreur du matériau coulé dans la chambre de moulage,
- un dispositif apte à former des empreintes de moule au sein de la chambre de moulage au moyen de plaques intercalaires mobiles au sein de la chambre de moulage,
- un dispositif apte à ceinturer la chambre de moulage et empêchant toute déformation de cette dernière lors de la prise de solidification des plaques moulées, et à la désserrer au démoulage de façon à permettre l'évacuation facile et sans extrusion des plaques moulées.

Le produit obtenu résulte du procédé. Il est constitué sous forme de plaques d'épaisseur variable et d'environ au moins 5 mm d'épaisseur, avec ou non des bords à emboîtement d'assemblage des plaques.

L'invention est illustrée ci-après à l'aide d'exemples de réalisation et en référence aux dessins annexés, sur lesquels :
- les figures 1 et 2 sont des vues en élévation de deux dispositifs ou machines pour la mise en oeuvre du procédé de moulage de plaques de plâtre selon l'invention,
- la figure 3 est une vue de côté de la machine selon la figure 1,
- la figure 4 est une vue partielle de dessus de la chambre de moulage des machines selon les figures 1 et 2,
- la figure 5 est une vue schématique en coupe partielle montrant le fond de la chambre de moulage,
- les figures 6, 7, 8 et 9 montrent schématiquement les diverses phases du procédé selon l'invention et
- la figure 10 est une vue du dispositif de formation du bord à emboîtement supérieur des plaques de plâtre moulées.

Les figures 1 et 2 montrent deux formes de réalisation de dispositifs ou machines pour la mise en oeuvre d'un procédé de fabrication industrielle de plaques de plâtre minces, armées de fibres diverses et de grande dimension et comportant ou non des moulures d'emboîtement périphérique.

La figure 2 est analogue à la figure 1, permettant un gain de hauteur de la machine en intégrant les corps de vérins en partie haute, au niveau de la chambre de moulage.

Le dispositif selon l'invention est constitué d'une pluralité de fonds de moules fixes 2 reliés à un support fixe constituant le bâti 6 de la machine. Les fonds de moule 2 sont montés sur des barres latérales 9 solidaires du bâti 6.

Des plaques intercalaires 3 mobiles verticalement sont assemblées sur un support 4 mobile selon un mouvement de translation vertical par rapport au bâti 6. Ces plaques intercalaires assurent le moulage des faces des plaques de plâtre. Un cadre extérieur 1 mobile, animé également d'un mouvement de translation vertical par rapport au bâti 6, assure le moulage du chant, par des moulures 8 des plaques de plâtres et le guidage par des glissières internes 7 des plaques intercalaires 3.

La machine selon la figure 1 comprend, des vérins 10 solidaires du châssis 6 et accouplés au châssis mobile 4 et des vérins 11 fixés sur le châssis 6 et accouplés au cadre mobile 1. L'ensemble de ces vérins a une course correspondant à la hauteur maximale des plaques de plâtre à réaliser. Sur le châssis mobile ou la poutre mobile 4 sont fixés par leur chant inférieur les plaques mobiles 3 ou plaques intercalaires de moulage coulissant entre les fonds de moule 2. Les deux plaques mobiles d'extrémité 3 possèdent sur la partie haute de leurs faces extérieures un joint d'étanchéité 12 par rapport à la face interne correspondante du cadre mobile 1 ainsi que des systèmes de guidage glissant du cadre 1, par exemple à chemins de roulement à aiguilles 13. Le cadre extérieur mobile 1 comporte (figure 4) sur ses faces internes avant et arrière les éléments de moulure 8 et 7 précités pour la mise en forme du chant des plaques à mouler et pour le guidage des plaques mobiles 3 respectivement. En outre, ce même cadre mobile 1 comporte deux faces latérales lisses 14 permettant de réaliser ladite étanchéité et ledit guidage glissant sur les chemins de roulement à aiguilles 13, relativement aux deux plaques mobiles d'extrémité 3.

Les supports 9 des fonds de moule sont constitués chacun (figures 1 et 5) par deux colonnes latérales autorisant le passage du bâti mobile 4.

Les fonds de moule 2 sont équipés (figure 5) sur leur face supérieure d'une moulure 15 de mise en forme du chant inférieur des plaques à mouler et en périphérie d'un joint d'étanchéité 16 assurant également le guidage en translation des plaques mobiles 3 sur leur longueur. Ce joint d'étanchéité est pourvu d'une fente alimentée en huile de démoulage à pression constante qui lors du déplacement du cadre mobile et des plaques 3 assure leur graissage.

Les vérins de translation des plaques mobiles 3 sont commandés de telle sorte que en position basse des vérins 10, donc du châssis mobile 4, le chant supérieur des plaques mobiles 3 soit au même niveau que le dessus des moulures 15 des fonds de moule 2. La position haute d'extension des vérins 10, donc du chassis mobile 4, correspond à la hauteur maximale de moulage des plaques mobiles 3. En position basse des vérins 11, la face supérieure du cadre extérieur 1 est au même niveau que le dessus des moulures 15 des fonds de moules 2 et en position haute de ces vérins, elle est au même niveau que les plaques 3.

Le fonctionnement de la machine est à présent précisé. Il résulte de la combinaison des différentes positions relatives des trois parties principales (fonds de moules 2, plaques intercalaires 3 et cadre extérieur 1).

Les figures 6 à 9 illustrent ce fonctionnement montrant les différentes positions relatives des trois parties principales du dispositif.

La figure 6 représente en coupe schématique la position de coulage du plâtre. Les plaques intercalaires 3 sont en position basse relativement au bâti 6 et le cadre extérieur 1 est en position intermédiaire (à mi-course).

La figure 7 représente la position de moulage. Les plaques intercalaires 3 et le cadre extérieur 1 sont en position haute relativement au bâti 6.

La figure 8 représente la position de démoulage. Le cadre extérieur 1 est en position basse sur le bâti 6 et les plaques intercalaires 3 sont en position haute par rapport au bâti 6.

La figure 9 représente la position de démoulage et d'enlèvement des plaques de plâtre réalisées. Le cadre extérieur 1 et les plaques intercalaires 3 sont en position basse par rapport au bâti 6.

Dans la configuration relative à la figure 6, les plaques intercalaires 3, les fonds de moule 2 et le cadre extérieur 1 constituent un bac receveur pour le plâtre à mouler permettant le débullage du plâtre avant moulage. Un dispositif vibreur (non représenté) disposé dans ledit bac ou la chambre de moulage permet l'évacuation des bulles d'air. Les plaques mobiles 3 sont en position basse au niveau des fonds de moule fixes 2 et le cadre mobile extérieur 1 est dans une position intermédiaire (sensiblement à mi-course). Cette position est adaptée pour recevoir sans débordement la quantité en volume du mélange liquide de plâtre à couler. Les fonds de moule fixes 2 étant pourvus de moyens d'étanchéité 16 au niveau de leur moulure 15 et les plaques d'extrémités 3 étant également pourvues de moyens d'étanchéité 12 sur le haut de leurs faces extérieures avec les faces adjacentes internes du cadre extérieur 1, l'ensemble réalise ainsi un récipient étanche de faible hauteur, ce qui permet un déversement du mélange de plâtre à couler sans turbulence ni introduction d'air. Ce bac permet la répartition naturelle du mélange liquide de plâtre au dessus des fonds de moule 2 ainsi que le dégagement des bulles d'air emprisonnées par les fibres introduites lors du mélange, ceci à l'aide du vibreur précité plongeant dans le mélange liquide.

On notera que le déversement du plâtre(figure 6) est effectué à une hauteur très inférieure a la hauteur réelle des plaques, et que dans aucune de ces opérations les fonds de moule fixes 2 ne bougent, ce qui permet de réduire la hauteur des mélangeurs, des machines et des bâtiments recevant l'installation. La hauteur de la machine selon la figure 7 peut être réduite à une hauteur égale à deux fois la hauteur de la plaque de plâtre augmentée des épaisseurs, respectivement, des fonds de moule fixes 2, du châssis 4 support des plaque mobiles 3 et du châssis 6 support de l'ensemble.

Avec un sol représenté au niveau 0 (figures 6 à 9), la machine étant placée dans une fosse 17, il en résulte que l'encombrement au dessus du sol est égal sensiblement à la hauteur des plaques de plâtre 5 à produire.

Le passage de la position illustrée par la figure 6 à celle illustrée par la figure 7 passe par la montée du cadre extérieur 1 et des plaques intercalaires 3 ce qui permet de remplir les moules de faible épaisseur ou empreintes du moule réalisés à la remontée des plaques 3 au dessus des fonds de moule 2, cette remontée se faisant par aspiration du matériau sous vide. En effet, du fait de la viscosité du mélange eau-plâtre et du faible écartement des plaques intercalaires 3, le remplissage du moule ne peut être réalisé par simple coulée par gravité.

A la position haute (figure 7), on obtient une pluralité de moules ou empreintes de moules précises indéformables et le remplissage effectué par aspiration sans turbulence évite toute entrée d'air. Les moules ainsi constitués sont maintenus dans cette position jusqu'au durcissement du produit.

Le passage de la position illustrée par la figure 7 à celle illustrée par la figure 8 résulte de la descente du cadre extérieur 1, ce qui libère latéralement les plaques intercalaires 3 de leur guidage sur les glissières 7 du cadre extérieur 1. Le plâtre en se solidifiant dans les empreintes engendre en effet sur les plaques 3 une énorme pression de contact. Ceci permet de dégager complètement les plaques de plâtre solidifiées de l'effet de ceinture du cadre externe rigide 1 afin de procéder à leur évacuation ultérieure.

Le passage de la position illustrée par la figure 8 à celle illustrée par la figure 9 montre le dégagement des plaques intercalaires 3 des plaques de matériau moulé 5. Ce dégagement est rendu possible par ladite libération latérale des plaques intercalaires 3 à la simple pression atmosphérique. Le plâtre, établissant lors de sa prise le vide par rapport à la plaque intercalaire, permet alors son glissement avec des efforts faibles de frottement, les plaques de plâtre étant retenues par les fonds de moule 2 en position fixe. Ces faibles efforts de frottement des plaques 3 sur les plaques de plâtre permettent de procéder à l'extraction des plaques de plâtre sans atteindre le seuil de compression critique à l'extrusion précité qui détruirait la plaque de plâtre dans cette faible épaisseur.

On notera que le cadre extérieur mobile 1 avec ses moulures 7 et 8 de moulage des deux chants verticaux des plaques de plâtre et de guidage des plaques mobiles, dévêt lors de sa descente le chant latéral des plaques mobiles 3 et les chants verticaux des plaques de plâtre appuyées sur les fonds de moule fixes 2. Toutes les contraintes de dilatation dues à la prise du plâtre sont libérées, les plaques de plâtre n'ayant à subir qu'un frottement sur leur chant (minime).

En outre, avant le dégagement complet des plaques de plâtre, la stabilité verticale de celles-ci est assurée au moyen des plaques intercalaires 3 qui se déplacent de la position illustrée par la figure 8 à la position illustrée par la figure 9 et il est alors possible de saisir les plaques de plâtre en appui sur les fonds de moules 2 à l'aide d'une pince 18 (figure 9), ce qui les maintiendra verticales lorsque les plaques intercalaires 3 auront atteint leur position basse. L'enlèvement des plaques de plâtre à l'aide des pinces peut être effectué à ce moment, ceci sans interrompre la continuité du mouvement de descente des plaques 3.

Enfin et comme précité, pour améliorer encore le glissement des plaques intercalaires 3 et du cadre extérieur 1 sur les plaques de plâtre, les moulures 15 sont pourvus d'une gorge périphérique alimentée en huile de démoulage qui assure un huilage régulier des plaques intercalaires 3 et du cadre extérieur 1 lors de leurs déplacements par rapport aux fonds de moules 2. Effectivement, étant donné le faible espace entre deux plaques intercalaires 3 (à partir de 5 mm), il n'est pas possible d'appliquer efficacement par pulvérisation de l'huile sur l'intérieur du moule, comme on le fait de façon conventionnelle.

La figure 10 montre un dispositif pour réaliser les moulures supérieures des plaques de plâtre. Lorsque le plâtre a atteint un état de prise semi-pâteux en phase de moulage, ces moulures sont réalisées par une pluralité de galets 19 possédant la contre-forme de la moulure, et tournant autour d'un axe commun 20 perpendiculaire aux plaques de plâtre et simultanément à la rotation du galet, de manière à ce que la vitesse circonférentielle du galet soit identique à la vitesse de translation de l'axe ? ceci peut être réalisé par exemple par un système à un axe 20 portant lesdits galets 19 et comportant à ses deux extrémités un pignon 21 de diamètre égal à celui du galet et roulant sur une crémaillère fixe 22 placée au même niveau que la partie supérieure des plaques de plâtre.

## Revendications

1. Procédé de moulage de plaques fines (5) de matériau coulable, notamment de plâtre, en prise de solidification avec dilatation au cours du moulage, dans des empreintes de moule d'une chambre de moulage, **caractérisé en ce qu'**il consiste à :
- recevoir dans la chambre de moulage ledit matériau coulé, dans un volume déterminé correspondant au moulage des dites empreintes de moule,
- vibrer le matériau coulé dans la chambre de moulage de façon à en évacuer l'air, et à en répartir parfaitement le niveau,
- former lesdites empreintes de moule au sein de la chambre de moulage,
- ceinturer ladite chambre de moulage pour lui permettre de résister sans déformation à la prise de solidification des plaques moulées, dans la durée de moulage, par exemple au moyen d'un cadre rigide externe (1) translaté autour de la chambre de moulage,
- désserrer ledit ceinturage de chambre de moulage après moulage de façon à libérer lesdites empreintes de moule de la pression de moulage du matériau, et
- évacuer les empreintes de moule et le matériau moulé pour traitement ultérieur.

2. Procédé de moulage selon la revendication 1, **caractérisé en ce que** ladite formation des empreintes de moule est réalisée au moyen de plaques intercalaires rigides (3), mobiles en translation et guidées à joint étanche à la partie inférieure de la chambre de moulage, les plaques (3) étant réparties de façon régulière, parallèlement l'une à l'autre, dans la chambre de moulage, à faible distance l'une de l'autre, inférieure à 40 mm.

3. Procédé de moulage selon l'une des revendications précédentes, **caractérisé en ce que** ledit cadre rigide externe (1) est un élément constituant de la chambre de moulage.

4. Procédé de moulage selon l'une des revendications précédentes, **caractérisé en que** le cadre rigide (1) est monté en guidage glissant ou roulant relativement aux plaques intercalaires (3) d'extrémité, étant élevé en position de moulage et abaissé pour le démoulage.

5. Procédé de moulage selon l'une des revendications précédentes, **caractérisé en que** la chambre de moulage est à forme de bac rectangulaire, ouvert vers le haut où le matériau à mouler est déversé, étant pourvue de lumières en son fond pour le passage étanche des plaques (3) formant empreintes de moule, et de moyens de guidage en translation des plaques (3).

6. Procédé de moulage selon l'une des revendications précédentes, **caractérisé en que** la chambre de moulage est pourvue de fonds de moule (2) disposés entre les plaques (3).

7. Procédé de moulage selon la revendication 6, **caractérisé en que** les fonds de moule (2) sont fixes, de sorte que les plaques moulées (5) n'ont pas à être bougées, les plaques (3) étant dégagées en translation vers le bas hors des plaques moulées, celles-ci étant alors maintenues au cours de ce dégagement.

8. Procédé de moulage selon la revendication 7, **caractérisé en que** le cadre rigide (1) comporte des rainures (7) de guidage des plaques intercalaires (3), et des moulures (8) pour le moulage du chant des plaques de matériau à mouler, de sorte que lors du démoulage, le mouvement du cadre extérieur (1) dévêt le chant latéral des plaques mobiles (3) et le chant des plaques de plâtre solidifiées (5) qui sont appliquées sur les fonds de moule fixes (2), libérant ainsi pratiquement toutes les contraintes de dilatation dues à la prise du plâtre, les plaques mobiles (3) pouvant ensuite descendre sans effort en position basse tout en maintenant verticales les plaques de plâtre réalisées (5).

9. Procédé de moulage selon la revendication 8, **caractérisé en que** les plaques moulées (5) sont maintenues par un dispositif à pince mobile de manutention (18) à prise sur le chant des plaques (5).

10. Procédé de moulage selon l'une des revendications précédentes 7-9, **caractérisé en que** le cadre rigide externe (1) étant descendu vers le bas et de même les plaques (3) au niveau des fonds de moule (2), la manutention des plaques moulées (5) peut être exécutée à faible distance en hauteur des fonds de moule (2) et donc avec bénéfice dans la hauteur de manutention de ces plaques.

11. Dispositif pour la mise en oeuvre du procédé selon l'une des revendications précédentes, **caractérisé en ce qu'**il comporte :
- une chambre de moulage apte à recevoir le matériau coulé, dans un volume déterminé correspondant au moulage des plaques à réaliser,
- un dispositif vibreur du matériau coulé dans la chambre de moulage,
- un dispositif apte à former des empreintes de moule au sein de la chambre de moulage au moyen de plaques intercalaires mobiles (3) au sein de la chambre de moulage,
- un dispositif apte à ceinturer la chambre de moulage et empêchant toute déformation de cette dernière lors de la prise de solidification des plaques moulées (5) , et à la désserrer au démoulage de façon à permettre l'évacuation facile et sans extrusion des plaques moulées (5).

12. Dispositif la selon revendication 11, **caractérisé en ce qu'**il comporte un châssis fixe (6) supportant une pluralité de fonds de moule (2) montés sur des supports fixes (9), ces supports (9) permettant le passage d'un châssis mobile (4) sur lequel est fixée une pluralité de plaques mobiles (3) pouvant coulisser entre les fonds de moule (2) jusqu'à occuper une position basse où le chant supérieur des plaques mobiles (3) est au même niveau que le dessus des fonds de moule (2), et une position haute correspondant à la hauteur maximale de moulage, ainsi qu'un cadre extérieur mobile (1) coulissant autour des fonds de moule (2) d'une position basse au niveau de la surface supérieure des fonds de moule (2) jusqu'à une position haute identique à la position haute des plaques mobiles (3), l'ensemble des plaques mobiles (3), des fonds de moule (2) et du cadre extérieur mobile (1) constituant en position intermédiaire du cadre (1) ladite chambre de moulage où le déversement du matériau est possible, et dans une position haute du cadre (1) et des plaques (3), une pluralité de moules précis et indéformables dans lesquels le produit à mouler est entré par aspiration sans entrée d'air et maintenu jusqu'à son durcissement, et libérant la chambre de moulage en position basse du cadre (1) pour permettre aux plaques mobiles (3) d'être translatées en position basse sans effort de frottement sur les plaques de plâtre, tout en maintenant ces dernières verticales avant leur évacuation ultérieure.

13. Dispositif selon l'une des revendications 11 et 12, **caractérisé en ce que** les fonds de moules fixes (2) possèdent un moyen d'étanchéité périphérique (16) et les deux plaques mobiles d'extrémité (3), un moyen d'étanchéité (12) sur le haut de leurs faces extérieures, relativement aux faces internes latérales correspondantes du cadre mobile (1), de sorte que les plaques mobiles (3) amenées en position basse et le cadre mobile (1) amené dans une position intermédiaire adaptée, forment avec les fonds (2) un bac étanche de faible hauteur permettant le déversement du plâtre en mélange liquide sans turbulences et le débullage du mélange par des moyens vibrants.

## Claims

1. A process for moulding thin panels (5) of castable material, in particular plaster, which sets with expansion during moulding, in mould cavities in a moulding chamber, **characterised in that** it consists in:
- receiving in the moulding chamber said cast material, in a defined volume corresponding to the moulding of said mould cavities,
- vibrating the cast material in the moulding chamber in such a way as to evacuate the air and to distribute the level perfectly,
- forming said mould cavities within the moulding chamber,
- encircling said moulding chamber to allow it to resist without deformation the setting of the moulded panels, within the moulding period, for example by means of an external rigid frame (1) displaced translationally around the moulding chamber,
- releasing said means encircling the moulding chamber after moulding in such a way as to relieve said mould cavities of the moulding pressure of the material and
- removing the mould cavities and the moulded material for subsequent treatment.

2. A moulding process according to claim 1, **characterised in that** said forming of the mould cavities is performed by means of rigid divider panels (3), translationally mobile and guided in leakproof manner at the lower part of the moulding chamber, the panels (3) being distributed regularly, parallel with one another, in the moulding chamber, at a short distance from one another of less than 40 mm.

3. A moulding process according to one of the preceding claims, **characterised in that** said external rigid frame (1) is a constituent element of the moulding chamber.

4. A moulding process according to one of the preceding claims, **characterised in that** the rigid frame (1) is mounted with sliding or rolling guidance relative to the end divider panels (3), being raised in the moulding position and lowered for demoulding.

5. A moulding process according to one of the preceding claims, **characterised in that** the moulding chamber takes the form of a rectangular vat, open at the top where the material to be moulded is poured in and being provided with slots in the bottom thereof for the leakproof passage of the panels (3) forming mould cavities and with means for translational guidance of the panels (3).

6. A moulding process according to one of the preceding claims, **characterised in that** the moulding chamber is provided with mould bottoms (2) disposed between the panels (3).

7. A moulding process according to claim 6, **characterised in that** the mould bottoms (2) are fixed, such that the moulded panels (5) do not have to be moved, the panels (3) being disengaged translationally downwards out from among the moulded panels, the latter thus being held during this disengagement.

8. A moulding process according to claim 7, **characterised in that** the rigid frame (1) comprises guide channels (7) for the divider panels (3), and mouldings (8) for moulding the edges of the panels of material to be moulded, such that, during demoulding, the movement of the external frame (1) uncovers the side edges of the mobile panels (3) and the edges of the panels of solidified plaster (5) which are applied to the fixed mould bottoms, thus relieving virtually all the expansion stresses due to setting of the plaster, the mobile panels (3) then being able to descend without effort into the lower position while keeping vertical the plaster panels (5) produced.

9. A moulding process according to claim 8, **characterised in that** the moulded panels (5) are held by a handling device (18) with mobile clamp acting on the edges of the panels (5).

10. A moulding process according to one of preceding claims 7 - 9, **characterised in that**, the external rigid frame (1) being lowered and likewise the panels (3) to the level of the mould bottoms (2), handling of the moulded panels (5) may be performed at a short vertical distance from the mould bottoms (2) and thus to advantage within the handling height of said panels.

11. A device for performing the process according to one of the preceding claims, **characterised in that** it comprises:
- a moulding chamber capable of receiving the cast material, in a defined volume corresponding to the moulding of the panels to be produced,
- a vibrating device for the cast material in the moulding chamber,
- a device capable of forming mould cavities within the moulding chamber by means of mobile divider panels (3) within the moulding chamber,
- a device capable of encircling the moulding chamber and preventing any deformation of the latter during setting of the moulded panels (5), and of releasing it for demoulding in such a way as to allow easy, extrusion-free removal of the moulded panels (5).

12. A device according to claim 11, **characterised in that** it comprises a fixed chassis (6) supporting a plurality of mould bottoms (2) mounted on fixed supports (9), said supports (9) allowing passage of a mobile chassis (4), on which there is fixed a plurality of mobile panels (3) capable of sliding between *the mould* bottoms (2) until they occupy a lower position in which the upper edges of the mobile panels (3) are at the same level as the tops of the mould bottoms, and an upper position corresponding to the maximum moulding height, as well as a mobile external frame (1) sliding around the mould bottoms (2) from a lower position at the level of the upper surfaces of the mould bottoms (2) to an upper position identical to the upper positions of the mobile panels (3), the assembly of mobile panels (3), mould bottoms (2) and mobile external frame (1) constituting, in the intermediate position of the frame (1), said moulding chamber into which the material may be poured and, in an upper position of the frame (1) and the panels (3), a plurality of precise, non-deformable moulds into which the product to be moulded is introduced by suction without inlet of air and held until it has hardened, and releasing the moulding chamber in the lower position of the frame (1) to allow the mobile panels (3) to be moved translationally into the lower position without friction against the plaster panels, while keeping the latter vertical prior to their subsequent removal.

13. A device according to one of claims 11 and 12, **characterised in that** the fixed mould bottoms (2) have a peripheral leakproofing means (16) and the two mobile end panels (3) have leakproofing means (12) at the top of their external faces, relative to the corresponding internal side faces of the mobile frame (1), in such a way that the mobile panels (3) brought into the lower position and the mobile frame (1) brought into an adjusted intermediate position form with the bottoms (2) a leakproof vat of low height allowing plaster to be poured in in a liquid mixture without turbulence and debubbling of the mixture by vibrating means.

## Patentansprüche

1. Verfahren zum Herstellen von dünnen Platten (5) aus einem gießfähigen Werkstoff, insbesondere Gips, das unter Ausdehnung während des Formvorgangs abbindet und sich verfestigt, in Formräumen einer Formkammer, **dadurch gekennzeichnet, dass** es in folgenden Schritten besteht:
- Aufnehmen des gegossenen Werkstoffs in einem der Formung entsprechenden Volumen der Formräume in der Formkammer,
- Rütteln des in die Formkammer gegossenen Werkstoffs in der Weise, dass die darin enthaltene Luft daraus entweicht und dabei die Einfüllhöhe vollständig gut verteilt wird,
- Formen der Formräume im Inneren der Formkammer,
- Einfassen der Formkammer, damit diese der Abbindung und Verfestigung der Formplatten während der Dauer des Formvorgangs ohne Verformung widerstehen kann, beispielsweise mit Hilfe eines starren Außenrahmens (1), der um die Formkammer verschoben wird,
- Lösen der Einfassung der Formkammer nach dem Formen in der Weise, dass der Druck auf die Formräume, der beim Formen des Werkstoffs herrscht, gelöst wird, und
- Herausnehmen der Formräume und des geformten Werkstoffs zur weiteren Bearbeitung.

2. Formverfahren nach Anspruch 1, **dadurch gekennzeichnet, dass** die Bildung der Formräume mit Hilfe von starren Zwischenplatten (3) erfolgt, die unter Verschieben beweglich und abgedichtet gegenüber dem unteren Abschnitt der Formkammer geführt sind, wobei die Platten (3) parallel zueinander in regelmäßigen Abständen in der Formkammer in geringem Abstand voneinander verteilt sind, der kleiner als 40 mm ist.

3. Formverfahren nach einem der vorhergehenden Ansprüche, **dadurch gekennzeichnet, dass** der starre Außenrahmen (1) ein Teil ist, welches die Formkammer bildet.

4. Formverfahren nach einem der vorhergehenden Ansprüche, **dadurch gekennzeichnet, dass** der starre Rahmen (1) unter Gleit- oder Rollführung relativ zu den Zwischenplatten (3) an den Enden angeordnerund dabei in Formstellung angehoben und zum Ausformen abgesenkt wird.

5. Formverfahren nach einem der vorhergehenden Ansprüche, **dadurch gekennzeichnet, dass** die Formkammer die Form eines nach oben offenen rechteckförmigen Behälters aufweist, in den der zu formende Werkstoff ausgegossen wird, und dass sie dabei in ihrem Boden mit Schlitzen für den dichten Durchtritt der Platten (3) welche Formräume bilden, sowie mit Einrichtungen zum Verschieben der Platten (3) versehen ist.

6. Formverfahren nach einem der vorhergehenden Ansprüche, **dadurch gekennzeichnet, dass** die Formkammer mit Formböden (2) versehen ist, die zwischen den Platten (3) angeordnet sind.

7. Formverfahren nach Anspruch 6, **dadurch gekennzeichnet, dass** die Formböden (2) feststehen, so dass die geformten Platten (5) sich nicht bewegen müssen, wobei die Platten (3) unter Verschiebung nach oben aus dem geformten Platten heraus freigesetzt werden, wobei diese nun während dieser Freisetzung gehalten werden.

8. Formverfahren nach Anspruch 7, **dadurch gekennzeichnet, dass** der starre Rahmen (1) Vertiefungen (7) zum Führen der Zwischenplatten (3) aufweist, sowie Leisten (8) zum Formen der Kante der Platten aus Formwerkstoff, so dass während des Ausformens die Bewegung des Außenrahmens (1) die seitliche Kante der beweglichen Platten (3) und die Kante der Platten aus verfestigtem Gips (2) aufbricht, welche auf den feststehenden Formböden (2) aufliegen, wobei somit praktisch alle Belastungen durch Ausdehnung, die auf das Abbinden des Gipses zurückzuführen sind, aufgehoben werden und die bewegliche Platten (3) anschließend ohne Aufbringung von Kräften in ihre untere Position abgesenkt werden können, während sie die hergestellten Gipsplatten (5) in vertikaler Position halten.

9. Formverfahren nach Anspruch 8, **dadurch gekennzeichnet, dass** die geformten Platten (5) von einer Vorrichtung mit beweglichem Spannteil (18) zur Förderung gehalten werden, welches auf der Kante der Platten (5) angreift.

10. Formverfahren nach einem der Ansprüche 7 bis 9, **dadurch gekennzeichnet, dass** der starre Außenrahmen (1) nach unten und ebenso die Platten (3) in Höhe der Formböden (2) abwärts bewegt werden, und dass die Förderung der geformten Platten (5) in geringem vertikalem Abstand von den Formböden (2) und deshalb mit Vorteil in der Höhe der Förderung dieser Platten vorgenommen werden kann,

11. Vorrichtung zur Durchführung des Verfahrens nach einem der vorhergehenden Ansprüche, **dadurch gekennzeichnet, dass** sie folgendes aufweist:
- eine Formkammer, die zum Aufnehmen des gegossenen Werkstoffs in einem vorgegebenen Volumen geeignet ist, welches der Formung der herzustellenden Platten entspricht,
- eine zum Bilden von Formräumen im Inneren der Formkammer mit Hilfe von beweglichen Zwischenplatten (3) im Inneren der Formkammer geeignete Vorrichtung,
- eine Vorrichtung zum Umschließen der Formkammer und zum Verhindern jeglicher Verformung der letzteren während des Abbindens und der Verfestigung der geformten Platten (5) und zum Lösen derselben beim Ausformen in der Weise, dass ein leichter Austrag ohne Fließpressung der geformten Platten (5) möglich ist.

12. Vorrichtung nach Anspruch 11, **dadurch gekennzeichnet, dass** sie einen feststehenden Rahmen (6) aufweist, welcher eine Vielzahl von Formböden (2) aufweist, die auf feststehenden Trägern (9) angebracht sind, wobei diese Träger (9) den Durchtritt eines beweglichen Gerüsts (4) ermöglichen, auf welchem eine Vielzahl beweglicher Platten (3) befestigt ist, welche zwischen den Formböden (2) gleiten können, bis sie eine untere Position einnehmen, in welcher die Oberkante der beweglichen Platten (3) sich auf gleicher Höhe wie die Oberseite der Formböden (2) befindet, und eine obere Position, welche der größtmöglichen Formhöhe entspricht, sowie einen beweglichen Außenrahmen (1), welcher um die Formböden (2) aus einer untere Position in Höhe der Oberfläche der Formböden (2) bis in eine obere Position gleitet, die identisch mit der oberen Position der beweglichen Platten (3) ist, wobei die gesamte Anordnung aus beweglichen Platten (3), Formböden (2) und beweglichem Außenrahmen (1) in einer Zwischenposition des Rahmens (1) die Formkammer bildet, in welche das Ausgießen des Werkstoffs möglich ist, und in einer oberen Position des Rahmens (1) und der Platten (3) eine Vielzahl exakter und verformungsfreier Formen bildet, in welche das zu gießende Produkt durch Ansaugen ohne Luftzutritt eingebracht und bis zu seiner Aushärtung gehalten wird, wobei die Formkammer bei unterer Position des Rahmens (1) freigegeben wird, damit die beweglichen Platten (3) ohne Reibungskräfte auf die Gipsplatten in ihre untere Position verfahrbar sind, während sie die Gipsplatten vor deren späterer Austrag in vertikaler Position halten.

13. Vorrichtung nach einem der Ansprüche 11 und 12, **dadurch gekennzeichnet, dass** die feststehenden Formböden (2) eine Einrichtung (16) zur peripheren Abdichtung aufweisen und die beiden beweglichen Platten (3) am Ende eine Abdichteinrichtung (12) oben auf ihren Außenseiten relativ zu den entsprechenden seitlichen Innenflächen des beweglichen Rahmens (1) aufweisen, so dass die in ihre untere Position mitgenommenen beweglichen Platten (3) und der in eine entsprechende Zwischenposition mitgenommene bewegliche Rahmen (1) mit den Böden (2) einen abgedichteten Behälter von geringer Höhe bilden, welcher das Eingießen von Gips in flüssiger Mischung ohne Verwirbelungen und unter Austrag der Blasen aus dem Gemisch mittels der Rütteleinrichtungen ermöglicht.
